# FASCICULE DE BREVET EUROPEEN

(11) **EP 1 875 317 B1**
(45) Date de publication et mention de la délivrance du brevet: **31.12.2008**
(21) Numéro de dépôt: 06723969.9
(22) Date de dépôt: 03.04.2006
(51) Int. Cl.: G04B 23/00, G04B 23/12, G10F 1/06, G04B 21/00

(54) **MECANISME GENERATEUR D'AU MOINS UNE SONORITE**
MECHANISMUS ZUR ERZEUGUNG MINDESTENS EINER ART VON SONORITÄT
MECHANISM FOR GENERATING AT LEAST ON TYPE OF SONORITY

(30) Priorité: 22.04.2005 EP 05008838
(43) Date de publication de la demande: 09.01.2008
(73) Titulaire: Glashütter Uhrenbetrieb GmbH, 01768 Glashütte/Sachsen (DE)
(72) Inventeur: HINTZE, Hans-Georg, 01744 Dippoldiswalde/OT Paulsdorf (DE)
(74) Mandataire: Couillard, Yann Luc Raymond
(86) Numéro de dépôt international: PCT/EP2006/003011
(87) Numéro de publication internationale: WO 2006/111262

(56) Documents cités:
- DE-C- 129 682
- FR-A- 2 777 095
- US-A1- 2003 150 316
- US-A1- 2003 230 188

## Description

La présente invention concerne un mécanisme apte à produire au moins une sonorité et destiné à équiper, par exemple, une pièce d'horlogerie telle qu'une montre-bracelet.

Un mécanisme de sonnerie couramment employé dans les montres-bracelets comprend un marteau qui vient frapper un timbre. Le marteau est écarté de sa position de repos puis relâché et vient frapper la racine du timbre qui est disposé en cercle autour du mouvement. Un inconvénient d'un tel mécanisme de sonnerie est que l'intensité du son produit est faible.

Un second type de mécanisme de sonnerie s'apparente aux mécanismes de sonnerie utilisés dans les boîtes à musique. Un tel mécanisme est schématiquement représenté à la figure 1 annexée à la présente demande de brevet. Ce mécanisme, désigné dans son ensemble par la référence numérique générale 1, comprend pour l'essentiel un tambour rotatif 2 à la surface duquel sont prévus des ergots 4. Lorsque le tambour 2 tourne, un des ergots 4 vient soulever un timbre 6 et l'écarte progressivement de sa position de repos jusqu'au moment où le timbre 6 échappe à l'ergot 4 et se détend brusquement. En se détendant, le timbre 6 vibre et produit un son. Un tel mécanisme a comme avantage de produire des sons de plus forte intensité. Toutefois, l'entraînement du tambour rotatif 2 requiert une énergie importante, ce qui rend un tel mécanisme difficile à intégrer dans une montre qui ne dispose que d'une faible réserve d'énergie.

Le document US 2003/150316 décrit un instrument de musique dans lequel une came entraînée par un doigt écarte une lame produisant un son. Dans une première position un mécanisme retient la came et en empêche la rotation inverse; dans cette position la came écarte la lame en position de tension. Dans une seconde position la came est libérée par ledit mécanisme du contact avec la lame qui se met à vibrer.

La présente invention a pour but de remédier aux inconvénients susmentionnés ainsi qu'à d'autres encore en procurant un mécanisme générateur de sons pouvant facilement être intégré par exemple dans une montre-bracelet et produisant un son de forte intensité.

A cet effet, la présente invention concerne un mécanisme générateur de sons comprenant un organe de commande, un organe vibrant et un mécanisme de blocage/déblocage de l'organe de commande, l'organe de commande étant apte à se déplacer entre une première position dans laquelle il est retenu par le mécanisme de blocage/déblocage et dans laquelle il maintient l'organe vibrant écarté de sa position de repos, et une seconde position dans laquelle il est libéré par le mécanisme de blocage/déblocage et dans laquelle il libère simultanément l'organe vibrant qui se met à vibrer et à produire un son.

Grâce à ces caractéristiques, la présente invention procure un mécanisme générateur de sons qui, en écartant l'organe vibrant de sa position de repos puis en le relâchant brusquement, est capable de produire un son de forte intensité.

Selon une caractéristique complémentaire de l'invention, le mécanisme générateur de sons est armé par une action de l'utilisateur et est déclenché lorsqu'un processus temporel arrive à son terme.

Selon une autre caractéristique de l'invention, l'organe de commande se déplace en pivotant entre ses première et deuxième positions.

Selon encore une autre caractéristique de l'invention, l'organe de commande comprend une came et le mécanisme de blocage/déblocage comprend un ressort à cran d'arrêt.

Il suffit donc, pour libérer la came et produire un son, d'agir sur un élément ressort, ce qui nécessite peu d'énergie et rend le mécanisme générateur de sons selon l'invention particulièrement facile à intégrer dans une montre-bracelet par exemple.

D'autres caractéristiques et avantages de la présente invention ressortiront plus clairement de la description détaillée qui suit d'un mode de réalisation du mécanisme générateur de sons selon l'invention, cet exemple étant donné à titre purement illustratif et non limitatif seulement, en liaison avec le dessin annexé sur lequel :
- la figure 1, déjà citée, est une représentation schématique d'un mécanisme de sonnerie de l'art antérieur;
- la figure 2a est une représentation schématique en coupe du mécanisme générateur de sons conforme à la présente invention en position bloquée, et
- la figure 2b est une vue analogue à celle de la figure 2a représentant le mécanisme générateur de sons dans l'état débloqué.

La présente invention procède de l'idée générale inventive qui consiste à procurer un mécanisme générateur de sons apte à produire des sons de forte intensité tout en ne nécessitant que peu d'énergie pour son déclenchement, ce qui rend un tel objet particulièrement facile à intégrer dans un objet portable tel que, par exemple, une montre-bracelet. A cet effet, le mécanisme générateur de sons selon l'invention comprend un organe de commande qui, dans une première position bloquée, écarte un organe vibrant de sa position de repos et qui, dans une seconde position débloquée, libère l'organe vibrant qui se met à vibrer et à produire un son de forte intensité.

Désigné dans son ensemble par la référence numérique générale 8, le mécanisme générateur de sons selon l'invention représenté en coupe à la figure 2a comprend pour l'essentiel un organe de commande 10, un organe vibrant 12 et un mécanisme de blocage/déblocage 14. Plus précisément, l'organe de commande 10 se présente sous la forme d'une came munie de deux ergots 16a et 16b diamétralement opposés. Le mécanisme de blocage/déblocage 14 se présente quant à lui sous la forme d'une lame ressort fixée à l'une de ses extrémités et présentant un cran d'arrêt 18 à son extrémité libre. Enfin, l'organe vibrant 12 est constitué par un timbre en forme de lame.

Comme on peut le voir à l'examen des figures, la came 10 est montée pivotante sur un arbre moteur 20. A cet effet, la came 10 présente une lumière 22 formée d'un passage central cylindrique 22a par lequel ladite came 10 est montée sur l'arbre moteur 20 et de deux découpes en arc de cercle 22b qui débouchent dans le passage central 22a. La came 10 est couplée avec l'arbre moteur 20 par le biais d'un organe de retenue 24 tel qu'une clavette solidaire de l'arbre moteur 20 et dont le rôle est décrit ci-dessous.

Dans la position représentée à la figue 2a, la came 10 est bloquée, l'un de ses ergots 16a butant contre le cran d'arrêt 18 de la lame ressort 14, tandis que par son autre ergot 16b, la came 10 maintient le timbre 12 écarté de sa position de repos horizontale représentée en traits mixtes par exemple selon un angle a d'environ 18°. A la fin d'un processus temporel tel que le comptage du temps avant la coïncidence de l'heure courante avec une heure d'alarme, un mécanisme moteur (non représenté) qui peut être entraîné par le mouvement de la montre écarte le ressort 14 vers le bas selon la flèche A. La came 10 n'étant plus bloquée, elle est libre de pivoter dans le sens horaire selon la flèche B sous l'effet de la force de flexion exercée par le timbre 12 qui cherche à regagner sa position de repos horizontale en se déplaçant selon la flèche C. Pour faciliter le mouvement relatif de la came 10 et du timbre 12, le timbre 12 présente avantageusement à son extrémité libre une surépaisseur dans laquelle est ménagé un plan incliné 26 le long duquel l'ergot 16b peut glisser.

Libéré de l'emprise de la came 10, le timbre 12 regagne sa position horizontale de repos en vibrant et en émettant un signal sonore de forte intensité. Comme on l'aura compris, la seule énergie nécessaire pour déclencher le mécanisme générateur de sons selon l'invention est celle qu'il faut fournir pour écarter le ressort 14 de la position dans laquelle il bloque la came 10. La quantité d'énergie à fournir est donc très faible, ce qui permet d'envisager aisément l'intégration du mécanisme selon l'invention par exemple dans une montre qui, comme on le sait, ne peut stocker qu'une quantité d'énergie très limitée.

Comme on l'a vu ci-dessus, lorsque le ressort à cran d'arrêt 14 libère la came 10, celle-ci pivote dans le sens horaire selon la flèche B. La came 10 est toutefois limitée dans son mouvement de pivotement par l'organe de retenue 24 qui est solidaire de l'arbre moteur 20 et qui vient buter en fond des découpes en arc de cercle 22b formées dans la lumière 22 (voir figure 2b). L'angle de pivotement β de la came est d'environ 35°.

Le réarmage du mécanisme générateur de sons selon l'invention est effectué par l'utilisateur qui peut, par exemple, exercer une pression sur un bouton, pression sous l'effet de laquelle l'arbre moteur 20 effectue un déplacement de 180°. La came 10 ayant pivoté d'environ 35° et étant venue buter par les bords de ses découpes en arc de cercle 22b contre l'élément de retenue 24, l'arbre moteur 20 ne commencera à entraîner la came 10 que lorsque l'élément de retenue viendra buter contre les bords opposés des découpes en arc de cercle 22b ménagées dans la lumière 22. Tandis que l'arbre moteur 20 effectuera une rotation de 180°, la came 10 ne se déplacera quant à elle que de 180 - 35 = 135° pour revenir dans sa position initiale illustrée à la figure 2a.

On notera que la présente invention n'est pas limitée au mode de réalisation qui vient d'être décrit et que diverses modifications et variantes simples peuvent être envisagées par l'homme du métier sans sortir du cadre de la présente invention tel que défini par les revendications annexées. En particulier, il peut être envisagé que l'opération d'armage du mécanisme générateur de sons selon l'invention soit réalisée au moyen d'un moteur. Il est également envisageable de disposer en parallèle plusieurs mécanismes conformes à l'invention mais dont les fréquences des sons produits par les timbres respectifs sont différentes afin de générer une mélodie.

## Revendications

1. Mécanisme générateur de sons comprenant un organe de commande (10), un organe vibrant (12) et un mécanisme de blocage/déblocage (14) de l'organe de commande (10), l'organe de commande (10) étant apte à se déplacer entre une première position dans laquelle il est retenu par le mécanisme de blocage/déblocage (14) et dans laquelle il maintient l'organe vibrant (12) dans une position fléchie écartée de sa position de repos, et une seconde position dans laquelle il est libéré par le mécanisme de blocage/déblocage (14) et dans laquelle il est repoussé sous l'effet de la force de flexion par l'organe vibrant (12) qui regagne sa position de repos en se mettant à vibrer et à produire un son.

2. Mécanisme générateur de sons selon la revendication 1, **caractérisé en ce qu'**il est armé par une action de l'utilisateur et est déclenché lorsqu'un processus temporel arrive à son terme.

3. Mécanisme générateur de sons selon l'une quelconque des revendications 1 ou 2, **caractérisé en ce que** l'organe de commande (10) se déplace en pivotant entre ses première et deuxième positions.

4. Mécanisme générateur de sons selon l'une quelconque des revendications 1 à 3, **caractérisé en ce que** l'organe de commande (10) comprend une came, **en ce que** le mécanisme de blocage/déblocage (14) comprend un ressort, et **en ce que** l'organe vibrant (12) comprend un timbre.

5. Mécanisme générateur de sons selon la revendication 4, **caractérisé en ce que** la came est entraînée par un arbre moteur (20) avec lequel elle est couplée par le biais d'un organe de retenue (24) solidaire de l'arbre moteur (20).

6. Mécanisme générateur de sons selon la revendication 5, **caractérisé en ce que** la came présente une lumière (22) formée d'un passage central cylindrique (22a) par lequel ladite came est montée sur l'arbre moteur (20) et de deux découpes en arc de cercle (22b) diamétralement opposées et qui débouchent toutes deux dans le passage central (22a).

7. Mécanisme générateur de sons selon la revendication 6, **caractérisé en ce que** l'organe de retenue (24) fait saillie dans les découpes en arc de cercle (22b) pratiquées dans la lumière (22) que présente la came, ce qui limite le débattement de ladite came autour de l'arbre moteur (20).

8. Mécanisme générateur de sons selon l'une quelconque des revendications 6 ou 7, **caractérisé en ce que** les découpes en arc de cercle (22b) forment chacune un secteur angulaire sensiblement égal à 35°.

9. Mécanisme générateur de sons selon l'une quelconque des revendications 4 à 8, **caractérisé en ce que** la came comprend deux ergots (16a, 16b) par l'intermédiaire desquels elle coopère respectivement avec un cran d'arrêt (18) ménagé à une extrémité libre du ressort pour son immobilisation temporaire, et avec le timbre pour écarter temporairement ce dernier de sa position de repos.

10. Mécanisme générateur de sons selon l'une quelconque des revendications 4 à 9, **caractérisé en ce que** le timbre comprend à son extrémité libre un plan incliné (26).

## Claims

1. Sound generator mechanism including a control member (10), a vibrating member (12) and a mechanism (14) for locking/unlocking the control member (10), the control member (10) being able to move between a first position in which control member is held by the locking/unlocking mechanism (14) and in which said control member holds the vibrating member (12) in a bent position away from its rest position, and a second position wherein said control member is released by the locking/unlocking mechanism (14) and wherein the control member is forced back under the effect of the bending force by the vibrating member (12) which starts vibrating and producing a sound when returning to its rest position.

2. Sound generator mechanism according to claim 1, **characterized in that** said mechanism is wound by an action of the user and started when a time process reaches an end.

3. Sound generator mechanism according to any of claims 1 or 2, **characterized in that** the control member (10) moves by pivoting between the first and second positions thereof.

4. Sound generator mechanism according to any of claims 1 to 3, **characterized in that** the control member (10) includes a cam, **in that** the locking/unlocking mechanism (14) includes a spring, and **in that** the vibrating member (12) includes a gong.

5. Sound generator mechanism according to claim 4, **characterized in that** the cam is driven by a drive arbour (20) with which said cam is coupled via a retaining member (24) secured to the drive arbour (20).

6. Sound generator mechanism according to claim 5, **characterized in that** the cam has an aperture (22) formed of a cylindrical central passage (22a) via which said cam is mounted on the drive arbour (20) and two diametrically opposite portions cut out in the shape of an arc of a circle (22b) and which both open into the central passage (22a).

7. Sound generator mechanism according to claim 6, **characterized in that** the retaining member (24) projects into the portions cut out in the shape of an arc of a circle (22b) made in the aperture (22) of the cam, which limits the play of said cam around the drive arbour (20).

8. Sound generator mechanism according to any of claims 6 or 7, **characterized in that** the portions cut out in the arc of a circle (22b) each form an angular sector substantially equal to 35°.

9. Sound generator mechanism according to any of claims 4 to 8, **characterized in that** the cam includes two lugs (18a, 16b) via which it respectively cooperate with a catch (18) arranged at a free end of the spring for the temporary immobilisation thereof, and with the gong to temporarily move the latter away from the rest position thereof.

10. Sound generator mechanism according to any of claims 4 to 9, **characterized in that** the gong includes an inclined plane (26) at the free end thereof.

## Patentansprüche

1. Schallerzeugungsmechanismus, mit einem Steuerorgan (10), einem vibrierenden Organ (12) und einem Sperr-/Entsperr-Mechanismus (14) für das Steuerorgan (10), wobei das Steuerorgan (10) dazu ausgelegt ist, sich zwischen einer ersten Position, in der es durch den Sperr-/Entsperr-Mechanismus (14) gehalten wird und in der es das vibrierende Organ (12) in einer aus seiner Ruheposition entfernten gebogenen Position hält, und einer zweiten Position, in der es von dem Sperr-/Entsperr-Mechanismus (14) freigegeben ist und in der es unter der Wirkung der Biegekraft des vibrierenden Organs (12), das wieder seine Ruheposition einnimmt und dabei vibriert und einen Schall erzeugt, geschoben wird, zu verlagern,

2. Schallerzeugungsmechanismus nach Anspruch 1, **dadurch gekennzeichnet, dass** er durch eine Betätigung des Anwenders gespannt wird und dann ausgelöst wird, wenn ein zeitlicher Prozess sein Ende erreicht.

3. Schallerzeugungsmechanismus nach einem der Ansprüche 1 oder 2, **dadurch gekennzeichnet, dass** sich das Steuerorgan (10) **dadurch** verlagert, dass es zwischen seiner ersten und seiner zweiten Position schwenkt.

4. Schallerzeugungsmechanismus nach einem der Ansprüche 1 bis 3, **dadurch gekennzeichnet, dass** das Steuerorgan (10) einen Nocken umfasst, dass der Sperr-/Entsperr-Mechanismus (14) eine Feder umfasst und dass das vibrierende Organ (12) eine Tonfeder umfasst.

5. Schallerzeugungsmechanismus nach Anspruch 4, **dadurch gekennzeichnet, dass** der Nocken durch eine Antriebswelle (20), mit der er über ein mit der Antriebswelle (20) verbundenes Halteorgan (24) verbunden ist, angetrieben wird.

6. Schallerzeugungsmechanismus nach Anspruch 5, **dadurch gekennzeichnet, dass** der Nocken ein Langloch (22) aufweist, das aus einem zylindrischen mittigen Durchlass (22a), durch den der Nocken an der Antriebswelle (20) angebracht ist, und aus zwei kreisbogenförmigen Ausschnitten (22b), die einander diametral entgegengesetzt sind und die beide in den mittigen Durchlass (22a) münden, gebildet ist.

7. Schallerzeugungsmechanismus nach Anspruch 6, **dadurch gekennzeichnet, dass** das Halteorgan (24) in die kreisbogenförmigen Ausschnitte (22b), die in dem Langloch (22) ausgebildet sind, das der Nocken aufweist, vorsteht, wodurch der Ausschlag des Nockens um die Antriebswelle (20) begrenzt wird.

8. Schallerzeugungsmechanismus nach einem der Ansprüche 6 oder 7, **dadurch gekennzeichnet, dass** die kreisbogenförmigen Abschnitte (22b) jeweils einen Winkelsektor von im Wesentlichen 35° bilden.

9. Schallerzeugungsmechanismus nach einem der Ansprüche 4 bis 8, **dadurch gekennzeichnet, dass** der Nocken zwei Ansätze (16a, 16b) aufweist, über die er mit einer Halteraste (18) zusammenwirkt, die an einem freien Ende der Feder ausgebildet ist, um ihn vorübergehend unbeweglich zu machen, und mit der Tonfeder zusammenwirkt, um diese vorübergehend von ihrer Ruheposition zu beabstanden.

10. Schallerzeugungsmechanismus nach einem der Ansprüche 4 bis 9, **dadurch gekennzeichnet, dass** die Tonfeder an ihrem freien Ende eine schiefe Ebene (26) aufweist.
